# EUROPÄISCHE PATENTSCHRIFT

(11) **EP 2 707 178 B1**
(45) Veröffentlichungstag und Bekanntmachung des Hinweises auf die Patenterteilung: **12.07.2023**
(21) Anmeldenummer: 12724895.3
(22) Anmeldetag: 10.05.2012
(51) Int. Cl.: B25H 1/16, B25H 1/18, B25H 1/04

(54) **WERKZEUGWAGEN**
TOOL TROLLEY
CHARIOT D'OUTILLAGE

(30) Priorität: 10.05.2011 DE 102011101093
(43) Veröffentlichungstag der Anmeldung: 19.03.2014
(73) Patentinhaber: GEA Food Solutions Germany GmbH, 35216 Biedenkopf-Wallau (DE)
(72) Erfinder: NIESAR, Jürgen, 57334 Bad Laasphe - Oberndorf (DE); RUNTE, Frank, 57334 Bad Laasphe (DE); HÜBNER, Gerd, 57234 Wilnsdorf (DE); THOMAS, Ulrich, 35236 Breitenbach-Oberdieten (DE); FRIES, Alexander, 35216 Biedenkopf-Wallau (DE)
(74) Vertreter: Wolff, Felix
(86) Internationale Anmeldenummer: PCT/EP2012/002010
(87) Internationale Veröffentlichungsnummer: WO 2012/152443

(56) Entgegenhaltungen:
- EP-B1- 1 340 667
- WO-A1-2010/066041
- DE-A1- 3 145 820
- DE-A1- 3 206 318
- DE-A1- 4 300 682
- US-A1- 2009 283 021
- US-B1- 7 815 215

## Beschreibung

Die vorliegende Erfindung betrifft eine Vorrichtung zum Aufnehmen und/oder Transportieren wenigstens eines Funktionsteils einer Verpackungsmaschine, insbesondere eines Siegel- und/oder Formwerkzeuges, umfassend mindestens eine Funktionsteilaufnahmeanordnung mit einer Transportfläche und einen fahrbaren Rahmen, an dem die Funktionsteilaufnahmeanordnung angeordnet ist. Beispiele von Transportvorrichtungen sind aus der US2009/283021A1 und DE3145820A1 bekannt.

Derartige Vorrichtungen sind aus dem Stand der Technik, beispielsweise der EP1340667B1, bekannt. Diese Vorrichtungen werden für einen Werkzeugwechsel bei Verpackungsmaschinen eingesetzt, um dem Werker den Wechsel beispielsweise eines Form- und/oder Siegelwerkzeuges, das über 100 Kilogramm wiegen kann, zu erleichtern. Die Vorrichtungen gemäß dem Stand der Technik haben jedoch den Nachteil, dass ihre Ausrichtung relativ zu der Verpackungsmaschine, bei der der Werkzeugwechsel vorgenommen werden soll, unzureichend ist.

Es war deshalb die Aufgabe der vorliegenden Erfindung eine Vorrichtung zur Verfügung zu stellen, wie in Anspruch 1 dargestellt, die die Nachteile des Standes der Technik nicht aufweist.

Gelöst wird die Aufgabe mit Vorrichtung zum Aufnehmen und/oder Transportieren wenigstens eines Funktionsteils einer Verpackungsmaschine, insbesondere eines Siegel- und/oder Formwerkzeuges, umfassend zumindest eine Funktionsteilaufnahmeanordnung mit einer Transportfläche und einen fahrbaren Rahmen, an dem die Funktionsteilaufnahmeanordnung angeordnet ist, wobei die Funktionsteilaufnahmeanordnung ein Mittel aufweist, um sie reversibel an der Verpackungsmaschine in einer bestimmten Position anzudocken und ein Mittel, um die Transportfläche der Funktionsteilaufnahmeanordnung relativ zu der Verpackungsmaschine auszurichten.

Die vorliegende Erfindung betrifft eine Vorrichtung zum Aufnehmen und/oder Transportieren wenigstens eines Funktionsteils einer Verpackungsmaschine. Bei diesem Funktionsteil handelt es sich beispielsweise um ein Siegel- und/oder Formwerkzeug insbesondere deren Ober- und/oder Unterwerkzeug aber auch um Verbrauchsmaterialien, wie beispielsweise eine Folien- und/oder Etikettenrolle. Die Funktionsaufnahmeanordnung weist eine Transportfläche auf, auf der das Funktionsteil während der Übernahme aufgelegt wird und auf der es beim Transport des Funktionsteils lagert. Des Weiteren weist die erfindungsgemäße Vorrichtung einen fahrbaren Rahmen auf, an dem die Funktionsteilaufnahmeanordnung beweglich angeordnet ist.

Erfindungsgemäß weist die Funktionsteilaufnahmeanordnung nun ein Mittel auf, mit dem sie reversibel an der Verpackungsmaschine in einer bestimmten Position angedockt werden kann. Angedockt im Sinne der Erfindung bedeutet, dass die Funktionsteilaufnahmeanordnung insbesondere werkzeuglos mit der Verpackungsmaschine in einer ganz bestimmten Position verbunden wird. Dadurch ist die Position der Funktionsteilaufnahmeanordnung in zumindest zwei, vorzugsweise drei Raumrichtungen eindeutig festgelegt. Diese Raumrichtungen sind in einem Winkel, vorzugsweise in einem rechten Winkel zueinander vorgesehen und befinden sich bei zwei Raumrichtungen in einer Ebene und bei drei Raumrichtungen vorzugsweise in zwei Ebenen.

Weiterhin erfindungsgemäß weist die Vorrichtung ein Mittel auf, um die Transportfläche der Funktionsteilaufnahmeanordnung relativ zu der Verpackungsmaschine auszurichten. Insbesondere dient das Mittel dazu, die Transportfläche der Funktionsteilaufnahmeanordnung horizontal auszurichten.

Gemäß einer weiteren oder einer bevorzugten Ausführungsform ist die Funktionsteilaufnahmeanordnung um zwei Raumachsen relativ zu dem Rahmen der Vorrichtung drehbar vorgesehen. Dadurch ist es möglich, unabhängig von der Gestaltung des Bodens, auf dem die erfindungsgemäße Vorrichtung steht, eine horizontale Ausrichtung der Transportfläche zu realisieren. Dies ist bei den Vorrichtungen gemäß dem Stand der Technik nicht möglich. Wie in Anspruch 1, bzw. Anspruch 7 dargestellt, ist die Funktionsteilaufnahmeanordnung um drei Raumachsen relativ zu dem Rahmen der Vorrichtung drehbar vorgesehen. Dadurch kann zusätzlich noch erreicht werden, dass die Funktionsteilaufnahmeanordnung parallel zu der Vorrichtung angeordnet ist.

Vorzugsweise weist die Funktionsteilaufnahmeanordnung eine Struktur auf und die Transportfläche ist relativ zu der Struktur in mindestens einer, vorzugsweise zwei Raumrichtung(en) verschiebbar vorgesehen. Dadurch ist es möglich die Transportfläche relativ zu der Funktionsteilaufnahmeanordnung und/oder dem Rahmen beispielsweise in Richtung der Verpackungsmaschine und/oder aufwärts und abwärts zubewegen, was die Übergabe des Funktionsteils erleichtert und/oder es ermöglicht mehrere Ebenen, in denen Funktionsteile gelagert werden können, zu Verfügung zu stellen.

Vorzugsweise ist an dem vorderen Ende der Struktur das Mittel vorgesehen, mit dem die Funktionsteilaufnahmeanordnung an der Verpackungsmaschine insbesondere deren Rahmen angedockt wird. Vorzugsweise weist die Funktionsteilaufnahmeanordnung mehrere dieser Mittel an ihrem vorderen Ende auf.

Vorzugsweise weist die erfindungsgemäße Vorrichtung einen Ausrichtungssensor auf, der, nachdem die Funktionsteilaufnahmeanordnung an der Verpackungsmaschine befestigt ist, einen motorischen Antrieb vorzugsweise automatisch steuert, um die Funktionsteilaufnahmeanordnung in eine horizontale Lage zu schwenken und/oder zu drehen. Im einfachsten Fall ist der Ausrichtungssensor vergleichbar wie die gefasste Libelle einer Wasserwaage vorgesehen und unterstützt das manuelle Bringen der Funktionsteilaufnahmeanordnung in eine horizontale Lage.

Vorzugsweise weist die Transportfläche ein Führungsmittel für das Funktionsteil auf. Vorzugsweise handelt es sich dabei um eine oder mehrere, insbesondere parallele, Führungsrillen. Durch das Führungsmittel ist es möglich das Werkzeug in einer eindeutigen Lage auf der erfindungsgemäßen Vorrichtung zu lagern. Dadurch ist eine einfache Aufnahme beziehungsweise Übergabe des Funktionsteils von der erfindungsgemäßen Vorrichtung an die Verpackungsmaschine und umgekehrt möglich, insbesondere dann, wenn an der Verpackungsmaschine ebenfalls ein Führungsmittel, vorzugsweise die oben beschriebene(n) Führungsrille(n), vorgesehen ist, das vorzugsweise fluchtend zu dem Führungsmittel in der Transportfläche angeordnet wird, so dass das Funktionsteil wie auf Schienen von der Vorrichtung an die Verpackungsmaschine und umgekehrt übergeben werden kann. Der Fachmann versteht, dass anstatt einer Führungsrille auch eine Führungsschiene vorgesehen werden kann.

Vorzugsweise weist die Transportfläche ein Mittel zur reversiblen Verbindung mit der Verpackungsmaschine, vorzugsweise mit deren Hubtisch, auf. Dadurch wird vermieden, dass sich die Transportfläche beim Überführen des Werkzeugs von dem Hubtisch auf die Transportfläche, ungewollt relativ zu der Verpackungsmaschine, insbesondere dem Hubtisch, bewegt. Die Verbindung lässt sich vorzugsweise durch einen an der Vorrichtung vorgesehenen Mechanismus lösen, sobald das Werkzeug vollständig auf der Transportfläche liegt, insbesondere nachdem ihre Lage auf der Transportfläche gesichert ist. Vorzugsweise handelt es sich bei dem Mittel um ein Rastmittel.

Die erfindungsgemäße Vorrichtung wird manuell und/oder motorisch angetrieben. Für den motorischen Antrieb kann die erfindungsgemäße Vorrichtung einen Energiespeicher, beispielsweise eine Batterie, und/oder eine Energieschnittstelle, beispielsweise einen elektrischen Stecker, aufweisen. Vorzugsweise weist die Verpackungsmaschine ebenfalls eine Energieschnittstelle auf, die die Vorrichtung mit Energie versorgt. Besonders bevorzugt wird die Vorrichtung mit elektrischer Energie betrieben, insbesondere mit einer 24 V Spannung.

Mit der erfindungsgemäßen Vorrichtung werden beispielsweise Werkzeuge von einem Lager und/oder einer Reinigung zu der Verpackungsmaschine und umgekehrt transportiert. Vorzugsweise weist das Lager und/oder die Reinigung ebenfalls eine Energieschnittstelle auf, die die Vorrichtung mit Energie versorgen kann. Weiterhin bevorzugt sind an der Reinigung/Lager ebenfalls Führungsmittel vorgesehen, die das Funktionsteil bei der Übergabe führen.

Alternativ oder zusätzlich wird die erfindungsgemäße Vorrichtung als Reinigungsgestell für ein Werkzeug der Verpackunsmaschine verwendet. Beispielsweise wird mit der erfindungsgemäßen das Werkzeug aus der Verpackungsmaschine entnommen, auf der erfindungsgemäßen Vorrichtung gereinigt und anschließend mit der Vorrichtung wieder in die Verpackungsmaschine eingesetzt.

Ein weiterer Beispiel nicht Teil der Erfindung ist deshalb die Verwendung der erfindungsgemäßen Vorrichtung als Reinigungsgestell.

Die zu diesem Gegenstand der vorliegenden Erfindung gemachten Ausführungen gelten für die anderen Gegenstände der vorliegenden Erfindung gleichermaßen und umgekehrt.

Ein weiterer Gegenstand der vorliegenden Erfindung ist ein Verfahren zum Andocken einer Vorrichtung an eine Verpackungsmaschine, wie in Anspruch 7 dargestellt, wobei die Vorrichtung eine Funktionsteilaufnahmeanordnung mit einer Transportfläche und einen fahrbaren Rahmen, an dem die Funktionsteilaufnahmeanordnung angeordnet ist, aufweist, bei dem die Funktionsteilaufnahmeanordnung mit der Verpackungsmaschine verbunden und die Transportfläche anschließend relativ zu dem Rahmen, insbesondere in eine horizontale Lage, geschwenkt wird.

Die zu dem erfindungsgemäßen Verfahren gemachten Ausführungen gelten für die anderen Gegenstände der vorliegenden Erfindung gleichermaßen und umgekehrt.

Bei dem erfindungsgemäßen Verfahren wird zunächst die Funktionsteilaufnahmeanordnung mit der Verpackungsmaschine verbunden, angedockt. Vorzugsweise erfolgt die Verbindung zwischen der Funktionsteilaufnahmeanordnung und der Verpackungsmaschine an zwei voneinander beabstandeten Stellen. Sodann wird die Transportfläche relativ zu dem Rahmen der Vorrichtung, insbesondere in eine horizontale Lage geschwenkt/gedreht. Das Schwenken/Drehen kann dadurch erfolgen, dass die Transportfläche relativ zu der Funktionsteilaufnahmeanordnung bewegt wird. Vorzugsweise wird jedoch die Funktionsteilaufnahmeanordnung relativ zu dem Rahmen der Vorrichtung, vorzugsweise um eine horizontale Drehachse geschwenkt/gedreht. Vorzugsweise erfolgt das Schwenken/Drehen um den oder die Ort(e), an dem/den die Funktionsteilaufnahmeanordnung mit der Verpackungsmaschine verbunden ist. Die Drehachse fällt dann vorzugsweise mit dem Rahmen der Verpackungsmaschine zumindest im Wesentlichen zusammen.

Vorzugsweise wird die Lage der Funktionsteilaufnahmeanordnung beim Andocken an die Verpackungsmaschine in zwei Raumrichtungen, die insbesondere in einer Ebene liegen, festgelegt. Weiterhin bevorzugt wird die Funktionsteilaufnahmeanordnung beim Andocken auch gleichzeitig gedreht. Besonders bevorzugt wird die Funktionsteilaufnahmeanordnung beim Andocken um drei Raumachsen relativ zu dem Rahmen der Vorrichtung gedreht, wobei zwei Raumrichtungen vorzugsweise in einer horizontalen Ebene und eine Raumrichtung senkrecht dazu vorgesehen ist. Dadurch kann zusätzlich noch erreicht werden, dass die Funktionsteilaufnahmeanordnung parallel zu der Vorrichtung angeordnet ist.

Ein weiterer Gegenstand der vorliegenden Erfindung ist ein Werkzeug für eine Verpackungsmaschine, das ein Roll-/Führungsmittel aufweist.

Die zu den anderen Gegenständen der vorliegenden Erfindung gemachten Ausführungen gelten für diesen Gegentand der vorliegenden Erfindung gleichermaßen und umgekehrt.

Dieses Roll-/Führungsmittel kann insbesondere dazu genutzt werden das Werkzeug in der erfindungsgemäßen Vorrichtung beziehungsweise in einer Verpackungsmaschine geführt zu verschieben insbesondere bei einem Werkzeugwechsel.

Ein weiterer Gegenstand der vorliegenden Erfindung ist eine Verpackungsmaschine, die eine Energieversorgung für eine Vorrichtung zum Aufnehmen und/oder Transportieren wenigstens eines Funktionsteils aufweist.

Die zu den anderen Gegenständen der vorliegenden Erfindung gemachten Ausführungen gelten für diesen Gegentand der vorliegenden Erfindung gleichermaßen und umgekehrt.

Im Folgenden wird die Erfindung anhand der Figuren 1 - 6 erläutert. Diese Erläuterungen sind lediglich beispielhaft und schränken den allgemeinen Erfindungsgedanken nicht ein.
Figuren 1 und 2 zeigen die erfindungsgemäße Vorrichtung.
Figur 3 zeigt die Vorrichtung gemäß den Figuren 1 und 2, die an eine Verpackungsmaschine angedockt ist.
Figur 4 zeigt das Mittel, mit dem die erfindungsgemäße Vorrichtung an der Verpackungsmaschine angedockt wird.
Figur 5 zeigt das erfindungsgemäße Werkzeug.
Figur 6 zeigt den Hubtisch der Verpackungsmaschine.

Figuren 1 und 2 zeigen eine Ausführungsform der erfindungsgemäßen Vorrichtung zur Aufnahme und/oder zum Transport eines Funktionsteils 2 einer Verpackungsmaschine, insbesondere eines Siegel- und/oder Formwerkzeuges 2. Diese Vorrichtung 1 weist einen fahrbaren Rahmen 5 auf, der in dem vorliegenden Fall auf 4 Rollen gelagert ist. Beweglich zu diesem Rahmen 5 ist eine Funktionsteilaufnahmeanordnung 4 vorgesehen, die das Funktionsteil 2 übernimmt und auf der das Funktionsteil gelagert ist. Diese Funktionsteilaufnahmeanordnung 4 weist eine Struktur 11 auf, die mittels eines Lagers 10, hier eines Dreh-/Schiebelagers 10 an dem Rahmen 5 der Vorrichtung 1 gelagert ist. Dieses Lager 10 besteht aus einer Drehachse 26, die drehbar in zwei Loslagern, hier jeweils einem Schuh 25, gelagert ist, der jeweils wiederum längsverschieblich in einer Ausnehmung 17, hier einem Langloch, das an dem Rahmen 5 vorgesehen ist, gelagert ist. Dadurch kann die Funktionsteilaufnahmeanordnung 4 relativ zu dem Rahmen 5 eine Dreh- und/oder Linearbewegung durchführen. Weiterhin ist zwischen dem Rahmen 5 und der Funktionsteilaufnahmeanordnung 4 ein Antrieb 9, der motorisch oder manuell ausgeführt sein kann, vorgesehen, mit dem die Dreh- und/oder Linearbewegung der Funktionsteilaufnahmeanordnung relativ zu dem Rahmen 5 angetrieben wird. Weiterhin weist die Funktionsteilaufnahmeanordnung 4 mindestens eine Transportfläche 7, 8, hier zwei Transportflächen 7, 8 auf, die an der Struktur 11 der Funktionsteilaufnahmeanordnung 4 angeordnet ist. An/auf der Transportfläche 7, 8 wird das Funktionsteil 2 gelagert. Diese Transportfläche 7, 8 ist relativ zu der Struktur 11 der Funktionsteilaufnahmeanordnung 4 in mindestens eine, hier zwei, insbesondere senkrecht aufeinander stehenden Raumrichtungen beweglich vorgesehen. Dadurch kann die Transportfläche 7, 8 zu der Verpackungsmaschine hin- und von der Verpackungsmaschine, in horizontaler Richtung, wegbewegt werden und die Transportfläche 7, 8 kann relativ zu der Verpackungsmaschine in vertikaler Richtung ausgerichtet werden, was beides insbesondere Figur 3 entnommen werden kann. Die horizontale Bewegung der Transportfläche 7, 8 der Funktionsteilaufnahmeanordnung 4 wird vorzugsweise manuell angetrieben. Die Vertikalbewegung der Transportfläche 7, 8 relativ zu der Struktur 11 der Funktionsteilaufnahmeanordnung 4 kann manuell oder motorisch erfolgen. In dem vorliegenden Fall erfolgt der motorische Antrieb durch einen Kniehebel 20, der zwischen der Struktur 11 und der Transportfläche 7,8 vorgesehen ist. Des Weiteren ist zu erkennen, dass die erfindungsgemäße Vorrichtung an dem vorderen Ende 12 der Struktur 11 der Funktionsteilaufnahmeanordnung 4, d. h. dem Ende 12, das in Richtung der Verpackungsmaschine zeigt, ein Mittel 6 zum Andocken der Funktionsteilaufnahmeanordnung aufweist. Dieses Mittel wird detailliert anhand von Figur 4 erläutert. Weiterhin kann insbesondere Figur 1 entnommen werden, dass die Transportfläche 7, 8 ein Führungsmittel 13, hier zwei Führungsrillen, aufweist. In diese Rillen greifen Fortsätze 14 , die an dem Funktionsteil 2, insbesondere dem Werkzeug, angeordnet sind ein, so dass das Funktionsteil 2 bei dessen Übernahme auf die erfindungsgemäße Vorrichtung 1 oder bei dessen Abgabe an die Verpackungsmaschine 3 zum einen geführt ist und zum anderen der Abstand zwischen dem Mittel 6 und dem Funktionsteil, das auf der Vorrichtung liegt, eindeutig festgelegt ist.

Figur 3 zeigt die erfindungsgemäße Vorrichtung 1 im Zusammenspiel mit einer Verpackungsmaschine 3. Bei der Verpackungsmaschine handelt es sich vorzugsweise um eine sogenannte Form-, Fill, Seal-Vorrichtung, bei der zunächst eine Verpackungsmulde in eine Unterfolienbahn eingeformt, diese Verpackungsmulde sodann befüllt und die Verpackungsmulde danach mit einer Deckelfolie verschlossen wird. Während dieses Vorgangs wird die Folienbahn mittels der Transportketten 24 entlang der Verpackungsmaschine 3, die einen Rahmen 23 aufweist transportiert. Diese Verpackungsmaschine 3 weist ein Form- und/oder ein Siegelwerkzeug 2 auf, das gewechselt werden muss, wenn die Verpackungsmaschine für die Herstellung einer anderen Verpackung oder eines anderen Formats an Verpackungen umgerüstet werden muss. Dafür wird die Vorrichtung 1 neben die Verpackungsmaschine im Bereich der Mittel zum Andocken 27, die an der Verpackungsmaschine 3, insbesondere deren Rahmen 23 vorgesehen sind, so platziert, dass sich die Mittel 6 zum Andocken der Funktionsteilaufnahmeanordnung 4 oberhalb der Mittel 27 befinden. Sodann wird insbesondere das vordere Ende 12 der Struktur 11 der Funktionsteilaufnahmeanordnung 7 abgesenkt. Dies kann durch Schwenken und/oder Drehen der Funktionsteilaufnahmeanordnung 4 um das Lager 10 erfolgen. Dabei greifen die Mittel 6 jeweils in ein Mittel 27 ein und die erfindungsgemäße Vorrichtung 1 wird dabei durch die V-förmige Form sowohl des Mittels 6 als auch des Mittels 27, was noch näher anhand von Figur 4 erläutert wird, in zwei Raumrichtungen X, Y ausgerichtet. Des Weiteren kann bei dieser Ausrichtung auch eine Drehung der Funktionsteilaufnahmeanordnung 4 erfolgen, für den Fall, dass die Mittel 27 nicht völlig horizontal zueinander vorgesehen sind. Danach wird das hintere Ende 28 der Struktur 11 der Funktionsteilaufnahmeanordnung 4 angehoben oder abgesenkt bis sich die Transportfläche 7, 8 in einer horizontalen Lage befindet. Dabei dreht sich die Funktionsteilaufnahmeanordnung 4 um eine virtuelle Drehachse, die zwischen den beiden Mitteln 27 aufgespannt ist. Der Fachmann versteht, dass die horizontale Ausrichtung der Transportfläche 7, 8 auch durch eine Bewegung der Transportfläche 7, 8 relativ zu der Struktur 11 der Funktionsteilaufnahmeanordnung 4 erfolgen kann. Die Transportfläche 7, 8 ist nunmehr völlig parallel sowie horizontal zu dem Rahmen 23 der Verpackungsmaschine 3 angeordnet, so dass das Werkzeug 2 in einfacher Weise an die Vorrichtung 1 übergeben werden kann. Dies erfolgt dadurch, dass die Transportfläche 7,8 zunächst in eine gewünschte Höhe gebracht wird. Dies kann manuell oder motorisch mit dem Antrieb 20 erfolgen. Die vertikale Bewegung der Transportfläche 7,8 relativ zu der Struktur 11 der Funktionsteilaufnahmeanordnung 4 ist durch den Doppelpfeil 21 symbolisiert. Danach wird die Transportfläche, wie durch den Pfeil 22 dargestellt, in Richtung der Verpackungsmaschine 3 bewegt und mit dieser reversibel verbunden. Durch die Ausrichtung der Vorrichtung 1 relativ zum Rahmen der Verpackungsmaschine 23 mittels der Mittel 6, 27 und durch die horizontale Ausrichtung der Transportfläche 7, 8 kann nunmehr das Werkzeug 2 problemlos auf die Transportfläche 7,8 gezogen werden. Dabei greifen Roll-/Führungsmittel 14 in Ausnehmungen 13, hier Rillen, ein, so dass das Werkzeug 2 bei seiner Bewegung auf die Transportfläche 7, 8 geführt wird. Sobald das Werkzeug 2 hinreichend weit auf die Fläche 7, 8 gezogen worden ist, verhindern Befestigungs-/Rastmittel 18, dass das Werkzeug 2 ungewollt von der Fläche 7, 8 rutscht. Ein Austauschwerkzeug (nicht dargestellt) kann auf der Ebene 8 positioniert sein. Diese Ebene 8 wird dann in die gewünschte Übergabehöhe gebracht und das Werkzeug kann von der Ebene 8 an die Verpackungsmaschine übergeben werden. Um diese Übergabe zu erleichtern, sind an dem Hubtisch 15, auf dem das Werkzeug 2 in der Verpackungsmaschine 3 gelagert wird, ebenfalls Führungsmittel 16, hier Rillen, angeordnet, die durch die Ausrichtung der Funktionsteilaufnahmeanordnung 4 relativ zu der Verpackungsmaschine 3 mit den Führungsmitteln 13 der Transportfläche 7, 8 fluchten. Dadurch ist eine einfache geführte Übergabe des Werkzeuges 2 möglich.

Figur 4 zeigt die Mittel 6, 27. Das Mittel 6 befindet sich am vorderen Ende 12 der Struktur 11 der Funktionsteilaufnahmeanordnung 4 und ist V-förmig gestaltet. Das Mittel 27 ist an dem Rahmen 23 der Verpackungsmaschine 3 angeordnet und ebenfalls V-förmig gestaltet. Vorzugsweise sind die Flächen des V konkav ausgebildet. Durch das Zusammenspiel der beiden V-Formen nimmt die Struktur 11 der Funktionsteilaufnahmeanordnung 4 eine eindeutige Lage relativ zu dem Rahmen 23 der Verpackungsmaschine in zwei Raumrichtungen, die hier durch das Koordinatensystem X, Y dargestellt sind ein. Bei diesem Vorgang kann sich die Funktionsteilaufnahmeanordnung 4 um die Achse Y drehen.

Figur 5 zeigt eine Ausführungsform des erfindungsgemäßen Werkzeuges 2, das an seiner Unterseite mindestens ein hier eine Vielzahl von Roll-/Führungsmittel(n) 14 aufweist. Durch dieses Mittel 14 ist das Werkzeug bei der Übergabe von der erfindungsgemäßen Vorrichtung an die Verpackungsmaschine sowie umgekehrt geführt. Das Werkzeug wird nach dessen Übergabe mit dem Hubtisch 15 (vgl. Figur 6) reversibel verriegelt.

Figur 6 zeigt den Hubtisch 15 der erfindungsgemäßen Verpackungsmaschine 3. Dieser weist mindestens ein hier zwei Führungsmittel 16, hier Führungsrillen, auf, in die die Roll-/Führungsmittel 14 des Werkzeuges 2 eingreifen, so dass das Werkzeug bei seiner Überführung auf den Hubtisch und von dem Hubtisch auf die Transportfläche 7, 8 geführt ist.

### Bezugszeichenliste:

- 1: Vorrichtung
- 2: Funktionsteil, Werkzeug
- 3: Verpackungsmaschine
- 4: Funktionsteilaufnahmeanordnung
- 5: fahrbarer Rahmen
- 6: Mittel zum Andocken der Funktionsteilaufnahmeanordnung
- 7: Transportfläche
- 8: Transportfläche
- 9: Antrieb, manuell, motorisch
- 10: Lager, Dreh-/Schiebelager
- 11: Struktur
- 12: vorderes Ende der Struktur 11
- 13: Führungsmittel, Führungsrille
- 14: Roll-/Führungsmittel
- 15: Hubtisch
- 16: Führungsmittel, Führungsrille
- 17: Langloch
- 18: Befestigungs-/Rastmittel
- 19: Rolle
- 20: Antriebsmittel zum Heben/Senken der Transportfläche 7, 8
- 21: Doppelpfeil
- 22: Doppelpfeil
- 23: Rahmen der Verpackungsmaschine
- 24: Transportkettenführung
- 25: Loslager, Schuh
- 26: Drehachse
- 27: Mittel zum Andocken an der Verpackungsmaschine
- 28: hinteres Ende der Struktur 11
- X: Raumrichtung
- Y: Raumrichtung

## Patentansprüche

1. Vorrichtung (1) zum Aufnehmen und/oder Transportieren wenigstens eines Funktionsteils (2) einer Verpackungsmaschine (3), insbesondere eines Siegel- und/oder Formwerkzeuges, umfassend zumindest eine Funktionsteilaufnahmeanordnung (4) mit einer Transportfläche (7, 8) und einen fahrbaren Rahmen (5), an dem die Funktionsteilaufnahmeanordnung (4) angeordnet ist, **dadurch gekennzeichnet, dass** die Funktionsteilaufnahmeanordnung (4) um drei Raumachsen relativ zu dem Rahmen drehbar vorgesehen ist, wobei die Raumrichtungen in einem Winkel zueinander vorgesehen sind.

2. Vorrichtung (1) nach Anspruch 1, **dadurch gekennzeichnet, dass** die Funktionsteilaufnahmeanordnung (4) eine Struktur (11) aufweist und dass die Transportfläche (7, 8) relativ zu der Struktur (11) in mindestens eine, vorzugsweise zwei Raumrichtungen verschiebbar vorgesehen ist.

3. Vorrichtung (1) nach einem der voranstehenden Ansprüche, **dadurch gekennzeichnet, dass** an dem vorderen Ende (12) der Struktur (11) ein Mittel (6) vorgesehen ist, um die Funktionsteilaufnahmeanordnung (4) reversibel an der Verpackungsmaschine zu verbinden.

4. Vorrichtung (1) nach einem der voranstehenden Ansprüche, **dadurch gekennzeichnet, dass** sie einen Ausrichtungssensor aufweist.

5. Vorrichtung (1) nach einem der voranstehenden Ansprüche, **dadurch gekennzeichnet, dass** in der Transportfläche (8) ein Führungsmittel (13) für das Funktionsteil (2) aufweist.

6. System aufweisend eine Vorrichtung (1) nach einem der voranstehenden Ansprüche und eine Verpackungsmaschine, **dadurch gekennzeichnet, dass** die Transportfläche (7, 8) ein Mittel (6) zur reversiblen Verbindung mit der Verpackungsmaschine vorzugsweise mit deren Hubtisch (15) aufweist.

7. Verfahren zum Andocken einer Vorrichtung (1) nach einem der Ansprüche 1 - 5 an eine Verpackungsmaschine, wobei die Vorrichtung eine Funktionsteilaufnahmeanordnung (4) mit einer Transportfläche (7, 8) und einen fahrbaren Rahmen (5), an dem die Funktionsteilaufnahmeanordnung (4) angeordnet ist, aufweist, **dadurch gekennzeichnet, dass** die Funktionsteilaufnahmeanordnung um drei Raumachsen relativ zu dem Rahmen drehbar vorgesehen ist, wobei die Raumrichtungen in einem Winkel zueinander vorgesehen sind, und dass die Funktionsteilaufnahmeanordnung (4) mit der Verpackungsmaschine (3) reversibel verbunden und die Transportfläche (7, 8) anschließend relativ zu dem Rahmen, insbesondere in eine horizontale Lage, geschwenkt wird.

8. Verfahren nach Anspruch 8, **dadurch gekennzeichnet, dass** die Lage der Funktionsteilaufnahmeanordnung (4) beim Andocken in drei Raumrichtungen festgelegt wird.

9. Verfahren nach einem der voranstehenden Ansprüche, **dadurch gekennzeichnet,**
**dass** die Funktionsteilaufnahmeanordnung (4) beim Andocken um eine horizontale und/oder eine vertikale Achse gedreht wird.

## Claims

1. Device (1) for receiving and/or transporting at least one functional part (2) of a packaging machine (3), in particular a sealing and/or moulding tool, comprising at least one functional part receptacle assembly (4) having a transport surface (7, 8) and a mobile frame (5) on which the functional part receptacle assembly (4) is disposed, **characterized in that** the functional part receptacle assembly (4) is provided so as to be rotatable about three spatial axes relative to the frame, wherein the spatial directions are provided at a mutual angle.

2. Device (1) according to Claim 1, **characterized in that** the functional part receptacle assembly (4) has a structure (11), and that the transport surface (7, 8) is provided so as to be displaceable in at least one spatial direction, preferably two spatial directions, relative to the structure (11).

3. Device (1) according to one of the preceding claims, **characterized in that** a means (6) for reversibly connecting the functional part receptacle assembly (4) to the packaging machine is provided on the front end (12) of the structure (11).

4. Device (1) according to one of the preceding claims, **characterized in that** said device (1) has an alignment sensor.

5. Device (1) according to one of the preceding claims, **characterized in that** the transport surface (8) has a guiding means (13) for the functional part (2).

6. System having a device (1) according to one of the preceding claims and a packaging machine, **characterized in that** the transport surface (7, 8) has a means (6) for reversibly connecting to the packaging machine, preferably the lifting table (15) of the latter.

7. Method for docking a device (1) according to one of Claims 1 to 5 to a packaging machine, wherein the device has a functional part receptacle assembly (4) having a transport surface (7, 8), and a mobile frame (5) on which the functional part receptacle assembly (4) is disposed, **characterized in that** the functional part receptacle assembly is provided so as to be rotatable about three spatial axes relative to the frame, wherein the spatial directions are provided at a mutual angle, and **in that** the functional part receptacle assembly (4) is reversibly connected to the packaging machine (3), and the transport surface (7, 8) is subsequently pivoted relative to the frame, in particular into a horizontal position.

8. Method according to Claim 8, **characterized in that** the position of the functional part receptacle assembly (4) is established in three spatial directions when docking.

9. Method according to one of the preceding claims, **characterized in that** the functional part receptacle assembly (4) is rotated about a horizontal and/or a vertical axis when docking.

## Revendications

1. Dispositif (1) pour recevoir et/ou transporter au moins une pièce fonctionnelle (2) d'une machine d'emballage (3), notamment un outil de scellage et/ou de formage, comprenant au moins un agencement de réception de pièce fonctionnelle (4) avec une surface de transport (7, 8) et un cadre déplaçable (5) sur lequel l'agencement de réception de pièce fonctionnelle (4) est agencé, **caractérisé en ce que** l'agencement de réception de pièce fonctionnelle (4) est prévu pour pouvoir tourner autour de trois axes de l'espace par rapport au cadre, les directions de l'espace étant prévues à un angle les unes par rapport aux autres.

2. Dispositif (1) selon la revendication 1, **caractérisé en ce que** l'agencement de réception de pièce fonctionnelle (4) présente une structure (11) et **en ce que** la surface de transport (7, 8) est prévue pour pouvoir être déplacée par rapport à la structure (11) dans au moins une, de préférence deux directions de l'espace.

3. Dispositif (1) selon l'une quelconque des revendications précédentes, **caractérisé en ce qu'**un moyen (6) est prévu à l'extrémité avant (12) de la structure (11) pour relier de manière réversible l'agencement de réception de pièce fonctionnelle (4) à la machine d'emballage.

4. Dispositif (1) selon l'une quelconque des revendications précédentes, **caractérisé en ce qu'**il présente un capteur d'orientation.

5. Dispositif (1) selon l'une quelconque des revendications précédentes, **caractérisé en ce que** la surface de transport (8) présente un moyen de guidage (13) pour la pièce fonctionnelle (2).

6. Système présentant un dispositif (1) selon l'une quelconque des revendications précédentes et une machine d'emballage, **caractérisé en ce que** la surface de transport (7, 8) présente un moyen (6) pour la liaison réversible à la machine d'emballage, de préférence à sa table de levage (15).

7. Procédé d'arrimage d'un dispositif (1) selon l'une quelconque des revendications 1 à 5 à une machine d'emballage, le dispositif présentant un agencement de réception de pièce fonctionnelle (4) avec une surface de transport (7, 8) et un cadre déplaçable (5) sur lequel l'agencement de réception de pièce fonctionnelle (4) est agencé, **caractérisé en ce que** l'agencement de réception de pièce fonctionnelle est prévu pour pouvoir tourner autour de trois axes de l'espace par rapport au cadre, les directions de l'espace étant prévues à un angle les unes par rapport aux autres, et **en ce que** l'agencement de réception de pièce fonctionnelle (4) est relié de manière réversible à la machine d'emballage (3) et la surface de transport (7, 8) est ensuite pivotée par rapport au cadre, notamment dans une position horizontale.

8. Procédé selon la revendication 8, **caractérisé en ce que** la position de l'agencement de réception de pièce fonctionnelle (4) est fixée dans trois directions de l'espace lors de l'arrimage.

9. Procédé selon l'une quelconque des revendications précédentes, **caractérisé en ce que** l'agencement de réception de pièce fonctionnelle (4) est tourné autour d'un axe horizontal et/ou d'un axe vertical lors de l'arrimage.
